# FASCICULE DE BREVET EUROPEEN

(11) **EP 0 354 125 B1**
(45) Date de publication et mention de la délivrance du brevet: **28.07.1993**
(21) Numéro de dépôt: 89402204.5
(22) Date de dépôt: 03.08.1989
(51) Int. Cl.: A41G 1/04

(54) **Torsade comprenant des moyens de mise en forme simplifiés**
Schraubenförmige Girlande mit vereinfachten Mitteln, um sie in Form zu setzen
Twisted garland with simplified means for putting it into shape

(30) Priorité: 04.08.1988 FR 8810563
(43) Date de publication de la demande: 07.02.1990
(73) Titulaire: DROGUET INTERNATIONAL, F-77320 JOUY SUR MORIN (FR)
(72) Inventeur: Droguet Roland, F-75016 Paris (FR)
(74) Mandataire: Lepeudry-Gautherat, Thérèse

(56) Documents cités:
- DE-B- 1 232 082
- GB-A- 686 418

## Description

La présente invention est relative à une torsade décorative comprenant une feuille en un matériau souple présentant deux bandes frangées juxtaposées, s'étendant entre deux bords de la feuille et séparées par une région centrale non frangée. Une telle torsade est connue du document DE-A-1 232 082.

L'invention vise notamment à proposer des moyens de mise en forme simplifiés de la torsade, permettant à un utilisateur non averti d'effectuer les opérations de mise en forme d'une manière simple.

Pour obtenir une torsade bien formée, constituée par deux cylindres imbriqués, il y a lieu de fixer deux coins, situés aux extrémités de l'un des bords précités, en deux points de la région centrale non frangée situés à une distance déterminée dudit bord, de part et d'autre de la feuille. De plus, il faut fixer les coins par une face déterminée de ceux-ci, différente pour chacun d'eux.

L'assemblage d'une torsade dépourvue de moyens de mise en forme simplifiés réclame donc une attention particulière de la part de l'utilisateur et un mode d'emploi précis pour guider celui-ci dans son exécution. De plus, une erreur d'assemblage n'est pas forcément décelable par l'utilisateur car elle n'empêche pas toujours la formation d'une torsade, même si celle-ci ne correspond pas à l'esthétique recherchée.

Selon l'invention, les moyens pour fixer les deux coins susdits sont portés par la torsade et agencés pour ne permettre la fixation des coins que par une face déterminée de ceux-ci, différente pour chacun d'eux. De plus la torsade comporte des moyens de repérage propres entre chacun des coins et l'un des points précités, disposé sur la face de la feuille opposée à la face de fixation du coin.

Avantageusement, les moyens de repérage comprennent une coloration identique de la face de fixation de chaque coin et du point correspondant de la feuille.

Avantageusement, lesdits moyens de fixation de chaque coin comprennent un bouton-pression et un oeillet fixés sur la feuille, l'un d'eux au point correspondant de la région centrale, et l'autre sur la face de fixation du coin.

En variante lesdits moyens de fixation de chaque coin comprennent un bouton et un oeillet agencés pour être assemblés par aimantation et fixés sur la feuille, l'un d'eux au point correspondant de la région centrale, et l'autre sur la face de fixation du coin.

Avantageusement, lesdits moyens de repérage comprennent une coloration identique du bouton et de l'oeillet correspondants.

Avantageusement, la feuille est en poly(chlorure de vinyle) métallisé.

Selon une forme de réalisation préférée, la torsade comprend deux boucles en un ruban semi-rigide, chevauchant respectivement les deux bords susdits entre lesquels s'étendent les bandes frangées, l'une des boucles s'étendant le long de la feuille jusqu'à ladite distance déterminée du bord et portant une partie des moyens de fixation et de repérage des coins.

Avantageusement, la torsade comprend deux pattes en un ruban semi-rigide, fixées respectivement dans les deux coins susdits, chaque patte portant sur une face déterminée une partie des moyens de fixation et de repérage des coins.

Une autre torsade selon l'invention comprend deux bandes frangées supplémentaires, reliées par un bord à ladite feuille le long de ladite région centrale non frangée, l'une s'étendant le long de l'une des faces de l'une des premières bandes frangées, et l'autre s'étendant le long de la face opposée de l'autre première bande frangée.

D'autres détails et avantages de l'invention apparaîtront au cours de la description suivante de quelques formes de réalisation préférées mais non limitatives, en regard des dessins annexés, sur lesquels:
La figure 1 est une vue en perspective d'une torsade selon l'invention avant son assemblage ;
La figure 2 est une vue partielle selon les lignes II-II de la figure 1 ;
La figure 3 est une vue en perspective de la torsade assemblée, prête à être enroulée sur elle-même ; et
La figure 4 est une vue en perspective d'une torsade à double feuille, prête à être enroulée sur elle-même.

La torsade 1 représentée sur les figures 1 et 2 comprend une feuille souple 2 en poly(chlorure de vinyle) métallisé qui, dans le présent exemple, a une forme rectangulaire dont la largeur est de 80 cm et dont la longueur, choisie à la demande, est ici de 3 m. La feuille 2 comporte des franges 3 s'étendant selon deux bandes juxtaposées 4, 5, perpendiculairement à ces bandes. Les franges sont définies par un grand nombre d'incisions s'étendant selon des lignes parallèles. Les bandes 4, 5 sont séparées par une région centrale non frangée 6. Par ailleurs, les bords de la feuille 2 sont également non frangés.

Deux boucles de fixation 7, 8, constituées par un ruban semi-rigide en matière plastique, ici en poly(chlorure de vinyle) cristal, sont rapportées respectivement aux deux extrémités de la région centrale non frangée 6 de la feuille 2. Chaque boucle de fixation chevauche le bord correspondant de la feuille 2 et est fixée sur celle-ci par ses extrémités 10, 11, au moyen d'une ou plusieurs agrafes 9. L'une des boucles 8 est plus longue que l'autre.

Sur chaque extrémité 10, 11 de la boucle de fixation la plus longue 8 est fixé un bouton-pression 12, 13, notamment par sertissage, de façon à faire saillie sur la face de la boucle de fixation qui n'est pas en contact avec la feuille 2. Les deux boutons-pression 12, 13 sont de couleur différente, par exemple l'un blanc et l'autre noir.

La longueur de la boucle de fixation la plus longue 8 est telle que chaque bouton-pression 12, 13 est situé à une distance d du bord de la feuille chevauché par la boucle, égale à environ 15 cm dans cet exemple. Cette distance d est en rapport avec la largeur des bandes frangées 4, 5, à savoir qu'elle est d'autant plus grande que cette largeur est importante.

A chacun des deux coins 20, 21 de la feuille 2 situés du même côté que la boucle de fixation 8 la plus longue, est fixée une patte 22, 23 qui est en un matériau identique à celui de la boucle de fixation. Les pattes 22, 23 sont disposées de façon à présenter une partie en contact avec la feuille 2 et une partie s'étendant au-delà du bord de la feuille, une patte 22 étant située d'un côté de la feuille et l'autre patte 23 de l'autre côté. Chaque patte est fixée sur la feuille par une agrafe 24.

Sur la partie de chaque patte 22, 23 située en dehors de la feuille 2, et sur sa face en contact avec la feuille, est fixé notamment par sertissage un oeillet 25, 26 agencé pour recevoir le bouton-pression 13, 12 correspondant, c'est-à-dire celui situé sur la face de la feuille 2 qui est opposée à celle sur laquelle est rapporté l'oeillet. L'oeillet 25, 26 et le bouton-pression 13, 12 correspondant sont de la même couleur.

La torsade décrite ci-dessus est aisément mise en forme par l'utilisateur non averti. Chaque patte 22, 23 doit être fixée sur l'extrémité 10, 11 de la boucle de fixation la plus longue 8 portant le bouton-pression 12, 13 dont la couleur est la même que celle de l'oeillet 25, 26 porté par ladite patte. Pour ce faire, il y a lieu de rabattre chaque patte 22, 23 vers le centre de la feuille 2, du côté de la feuille portant le bouton-poussoir correspondant, jusqu'à la retourner sur elle-même : l'oeillet fait alors face au bouton-poussoir et peut être fixé sur lui. La figure 3 illustre l'état dans lequel se trouve alors la torsade : le rabattement des deux pattes 22, 23 a amorcé la formation de deux cylindres.

L'utilisateur suspend ensuite la torsade par sa boucle de fixation 8 la plus longue et immobilise la boucle de fixation la plus courte 7. Il tourne alors la boucle de fixation 8 sur elle-même, dans le sens des aiguilles d'une montre repéré par la flèche 27, ce qui a pour effet de vriller la torsade sur toute sa longueur, sous la forme de deux cylindres imbriqués. La fixation définitive des deux boucles de fixation sur un support assure le maintien du vrillage de la torsade.

La torsade 30 représentée sur la figure 4 comporte deux feuilles 31, 32 juxtaposées et réunies entre elles uniquement le long d'une région centrale non frangée 33. Chaque feuille 31, 32 comprend une bande frangée de grande largeur 34, 35 et une bande frangée de largeur plus faible 36, 37 disposées de part et d'autre de la région centrale non frangée 33, la bande de grande largeur d'une feuille faisant face à la bande de largeur plus faible de l'autre feuille.

Les deux bandes de grande largeur 34, 35 portent chacune une patte 38 à un coin pour leur fixation sur la région centrale non frangée 33. Les deux bandes de largeur plus faible 36, 37 ne sont pas fixées par leur coin. Le vrillage de la torsade 30 s'effectue de la même façon que pour la torsade 1.

On notera que, grâce à l'emploi d'un moyen de fixation irréversible des coins, en l'occurrence le bouton-pression, les pattes 22, 23 ne peuvent être fixées sur le bouton-pression correspondant 12, 13 qu'après avoir été retournées. De cette façon seulement, l'amorçage des cylindres est réalisé. La fixation des pattes sans retournement préalable ne permettrait pas d'amorcer un vrillage correct de la torsade.

Il est à remarquer que le bouton-pression autorise le pivotement des pattes 22, 23 une fois celles-ci fixées sur la feuille. Ainsi, chaque coin 20, 21 de la feuille peut prendre une orientation naturelle imprimée par le vrillage de la torsade.

En variante, les moyens de fixation des coins comprennent un bouton et un oeillet agencés pour être assemblés par aimantation, ou bien deux morceaux complémentaires de bande Velcro (marque déposée). Par ailleurs, les franges formées sur la feuille pourront avoir une configuration différente ; en particulier elles pourront s'étendre selon une ligne inclinée ou courbe entre la région centrale non frangée et les bords longitudinaux de la feuille.

## Revendications

1. Torsade comprenant une feuille (2) en un matériau souple présentant deux bandes frangées (4, 5) justaposées, s'étendant entre deux bords de la feuille et séparées par une région centrale non frangée (6), caractérisée en ce qu'elle comprend :
- des moyens (12, 13, 25, 26) pour fixer deux coins (20, 21), situés aux extrémités de l'un desdits bords, en deux points de ladite région centrale non frangée (6) situés à une distance déterminée (d) dudit bord de part et d'autre de la feuille, lesdits moyens de fixation étant agencés pour ne permettre la fixation des coins (20, 21) que par une face déterminée de ceux-ci, différente pour chacun d'eux ; et
- des moyens de repérage propres entre chacun desdits coins et l'un desdits points, disposé sur la face de la feuille opposée à la face de fixation du coin.

2. Torsade selon la revendication 1, dans laquelle lesdits moyens de repérage comprennent une coloration identique de la face de fixation de chaque coin (20, 21) et du point correspondant (12, 13) de la feuille.

3. Torsade selon la revendication 1 ou la revendication 2, dans laquelle lesdits moyens de fixation de chaque coin comprennent un bouton-pression (12, 13) et un oeillet (25, 26) fixés sur la feuille, l'un d'eux au point correspondant de la région centrale, et l'autre sur la face de fixation du coin.

4. Torsade selon la revendication 1, ou la revendication 2, dans laquelle lesdits moyens de fixation de chaque coin comprennent un bouton (12, 13) et un oeillet (25, 26) agencés pour être assemblés par aimantation et fixés sur la feuille, l'un d'eux au point correspondant de la région centrale, et l'autre sur la face de fixation du coin.

5. Torsade selon la revendication 3 ou la revendication 4, dans laquelle lesdits moyens de repérage comprennent une coloration identique du bouton (12, 13) et de l'oeillet (25, 26) correspondants.

6. Torsade selon l'une quelconque des revendications précédentes, dans laquelle la feuille (2) est en poly(chlorure de vinyle) métallisé.

7. Torsade selon l'une quelconque des revendications précédentes, qui comprend deux boucles (7, 8) en un ruban semi-rigide, chevauchant respectivement les deux bords susdits entre lesquels s'étendent les bandes frangées (4, 5), l'une des boucles (8) s'étendant le long de la feuille jusqu'à ladite distance déterminée (d) du bord et portant une partie (12, 13) des moyens de fixation et de repérage des coins.

8. Torsade selon l'une quelconque des revendications précédentes, qui comprend deux pattes (22, 23) en un ruban semi-rigide, fixées respectivement dans les deux coins (20, 21) susdits, chaque patte portant sur une face déterminée une partie (25, 26) des moyens de fixation et de repérage des coins.

9. Torsade selon l'une quelconque des revendications précédentes, qui comprend deux bandes frangées supplémentaires (36, 37), reliées par un bord à ladite feuille le long de ladite région centrale non frangée (33), l'une (36) s'étendant le long de l'une des faces de l'une (35) des premières bandes frangées, et l'autre (37) s'étendant le long de la face opposée de l'autre (34) première bande frangée.

## Claims

1. A torsade comprising a sheet (2) made of a flexible material having two juxtaposed fringed strips (4, 5) extending between two edges of the sheet and separated by a central non-fringed area (6), characterised in that it comprises :
- means (12, 13, 25, 26) for fixing two corners (20, 21), located at the ends of one of the said edges, at two points of the said central non-fringed area (6) which are located at a predetermined distance (d) from the said edge, on either side of the sheet, the said fixing means being arranged so as to allow the corners (20, 21) to be fixed only by one predetermined face of the latter, which face is different for each corner; and
- specific means for identification between each of the said corners and one of the said points, which is situated on the opposite face of the sheet to the fixing face of the corner.

2. A torsade according to claim 1, in which the said identification means comprise an identical colouring of the fixing face of each corner (20, 21) and of the corresponding point (12, 13) of the sheet.

3. A torsade according to claim 1 or claim 2, in which the said means for fixing each corner comprise a press stud (12, 13) and an eyelet (25, 26) which are fixed to the sheet, one of them at the corresponding point of the central area, and the other on the fixing face of the corner.

4. A torsade according to claim 1 or claim 2, in which the said means for fixing each corner comprise a stud (12, 13) and an eyelet (25, 26) which are arranged to be assembled by magnetisation and fixed to the sheet, one of them at the corresponding point of the central area, and the other on the fixing face of the corner.

5. A torsade according to claim 3 or claim 4, in which the said identification means comprise an identical colouring of the corresponding stud (12, 13) and eyelet (25, 26).

6. A torsade according to any one of the preceding claims, in which the sheet (2) is made of metallised poly(vinyl chloride).

7. A torsade according to any one of the preceding claims, which comprises two loops (7, 8) made of a semi-rigid tape, respectively straddling the two above-mentioned edges between which the fringed strips (4, 5) extend, one of the loops (8) extending along the sheet as far as the said predetermined distance (d) from the edge and bearing a part (12, 13) of the means for fixing and identifying the corners.

8. A torsade according to any one of the preceding claims, which comprises two tabs (22, 23) made of a semi-rigid tape, which are fixed respectively in the above-mentioned two corners (20, 21), each tab bearing, on a predetermined face, a part (25, 26) of the means for fixing and identifying the corners.

9. A torsade according to any one of the preceding claims, which comprises two additional fringed strips (36, 37), connected via an edge to the said sheet along the said central non-fringed area (33), one (36) extending along one of the faces of one (35) of the first fringed strips, and the other (37) extending along the opposite face of the other (34) first fringed strip.

## Patentansprüche

1. Girlande aus einer Folie (2) biegsamen Materials, mit zwei ausgefransten, nebeneinanderliegenden Streifen (4, 5), welche sich zwischen zwei Folienrändern erstrecken und durch einen mittleren, nicht ausgefransten Bereich (6) getrennt sind,
dadurch gekennzeichnet,
daß sie enthält:
- Mittel (12, 13, 25, 26) zum Befestigen zweier Ecken (20, 21), die an jeweils einem Ende des einen besagten Folienrandes angebracht sind, an zwei Stellen des mittleren, nicht ausgefransten Bereiches (6), welche sich beiderseits der Folie in einem bestimmten Abstand (d) vom Folienrand befinden, wobei die Befestigungsmittel dazu dienen, das Befestigen der Ecken (20, 21) nur durch eine für sie bestimmte Seite zu erlauben, die Von der Seite der anderen Ecke verschieden ist; und
- geeignete Mittel zum gegenseitigen Markieren der besagten Ecken und einer der besagten Stelle, die sich auf der Folienseite befindet, die der Seite zum Befestigen der Ecke gegenüberliegt.

2. Girlande nach Anspruch 1, bei der die genannten Markierungsmittel eine identische Farbgebung der Befestigungsseite jeder Ecke (20, 21) und der entsprechenden Stelle (12, 13) der Folie enthalten.

3. Girlande nach einem der Ansprüche 1 oder 2, bei der die besagten Markierungsmittel jeder Ecke einen Druckknopf (12, 13) und eine Öse (25, 26) aufweisen, die jeweils an der Folie angebracht sind, jeweils der Knopf am entsprechenden Punkt des mittleren Bereiches und jeweils die Öse auf der Seite der Eckenbefestigung.

4. Girlande nach einem der Ansprüche 1 oder 2, bei der die besagten Markierungsmittel jeder Ecke einen Knopf (12, 13) und eine Öse (25, 26) aufweisen, die durch Magnetisierung zusammengebaut und an der Folie befestigt werden, jeweils der eine Knopf am entsprechenden Punkt des mittleren Bereiches und jeweils die Öse auf der Seite der Eckenbefestigung.

5. Girlande nach einem der Ansprüche 3 oder 4, bei der die besagten Markierungsmittel eine identische Farbgebung des Knopfes (12, 13) und der entsprechenden Öse (25, 26) enthalten.

6. Girlande nach einem der oben aufgeführten Ansprüche, bei der die Folie (2) aus metallisiertem Polyvinylchlorid besteht.

7. Girlande nach einem der oben aufgeführten Ansprüche, die aus zwei Schlaufen (7, 8) aus halbstarrem Band besteht, das die beiden Ränder, zwischen denen sich die beiden ausgefransten Streifen (4, 5) erstrecken, überlappt, wobei die eine Schlaufe (8) so lang ist, daß sie sich bis zum festgelegten Abstand (d) vom Folienrand erstreckt und einen Teil (12, 13) der Befestigungs- und Markierungsmittel der Ecken trägt.

8. Girlande nach einem der oben aufgeführten Ansprüche, die zwei Lappen (22, 23) aus halbstarrem Band aufweist, die jeweils an den beiden Ecken (20, 21) angebracht sind, wobei jeder Lappen an einer bestimmten Seite einen Teil (25, 26) der Befestigungs- und Markierungsmittel der Ecken trägt.

9. Girlande nach einem der oben aufgeführten Ansprüche, die zwei zusätzliche ausgefranste Streifen (36, 37) aufweist, die mit einem Rand an der Folie entlang des mittleren, nicht ausgefransten Bereiches (33) angebunden sind, wobei sich der eine (36) entlang der einen Seite des einen ersten ausgefransten Streifens (35) erstreckt, und der andere (37) entlang der gegenüberliegenden Seite des anderen ersten ausgefransten Streifens (34).
